# EUROPÄISCHE PATENTSCHRIFT

(11) **EP 0 500 020 B1**
(45) Veröffentlichungstag und Bekanntmachung des Hinweises auf die Patenterteilung: **02.02.1994**
(21) Anmeldenummer: 92102614.2
(22) Anmeldetag: 17.02.1992
(51) Int. Cl.: F25D 16/00, F25D 17/02, F25C 1/12

(54) **Kaltwassererzeugungsanlage**
Cold water producing system
Système de production d'eau froide

(30) Priorität: 21.02.1991 DE 9102050 U; 04.09.1991 DE 9110982 U
(43) Veröffentlichungstag der Anmeldung: 26.08.1992
(73) Patentinhaber: Klüe, Ulrich, Dipl.-Ing., D-21502 Geesthacht (DE)
(72) Erfinder: Klüe, Ulrich, Dipl.-Ing., D-21502 Geesthacht (DE)
(74) Vertreter: Glawe, Delfs, Moll & Partner

(56) Entgegenhaltungen:
- DE-A- 1 501 225
- DE-A- 2 900 372
- DE-A- 3 424 549
- DE-C- 625 499
- DE-C- 668 100
- GB-A- 668 001
- GB-A- 2 053 434
- LU-A- 86 565
- US-A- 2 212 275
- US-A- 4 829 782

## Beschreibung

Kaltwasser, das eine Temperatur nahe 0° C hat und bspw. zur Milchkühlung in Molkereien verwendet wird, kann unmittelbar durch Wärmeaustausch mit einer Kältemaschine erzeugt werden. Wenn die Kostendifferenz zwischen Tag- und Nachtstrom beträchtlich ist oder der Bedarf an Kühlleistung stark schwankt, zieht man bei Großanlagen eine Anordnung vor, die aus einem Behälter zur Aufnahme eines Eis-Wasser-Gemischs und einem darüber angeordneten Wärmeaustauscher gebildet wird, der nachts bzw. unabhängig von den Spitzenbedarfszeiten Eis bildet, während das Kaltwasser vom Behälter abgezogen wird, in welchem der Spitzenbedarf an Kühlleistung durch Abschmelzen des darin enthaltenen Eisvorrats befriedigt wird. Demnach befindet sich der Rohrleitungsanschluß für die Abfuhr von Wasser (Vorlauf) an dem Behälter. Der Rücklaufanschluß kann gleichfalls am Behälter vorgesehen sein, und zwar im oberen Bereich von dessen Eis-Wasser-Speicherteil, wo das rücklaufende, wärmere Wasser von dem Eisvorrat abgekühlt wird, bevor es am unteren Ende des Eis-Wasser-Speicherteils wieder zum Vorlauf gelangt (DE-A-2900372, Fig. 3). Dies hat den Nachteil, daß das rücklaufende, warme Wasser nicht gekühlt wird, wenn der Eisvorrat gänzlich abgeschmolzen ist oder so gering ist, daß er auf den Höhenbereich des Behälters oberhalb des Rücklaufanschlusses beschränkt ist. Dann kann das warme, rücklaufende Wasser im Kurzschluß den Vorlaufanschluß erreichen. Dies ändert sich auch dann nicht wesentlich, wenn gleichzeitig der Wärmeaustauscher betrieben wird, da es zum Prinzip derartiger Anlagen gehört, daß die Kälteleistung des Wärmeaustauschers wesentlich geringer ist als die Spitzenleistung der Anlage. Sinkt danach der Kältebedarf wieder unter die Leistung des Wärmeaustauschers, so verbleibt das vom Wärmeaustauscher abfallende Eis und abtropfende Kaltwasser mit Temperatur unter 4°C im oberen Teil des Behälters, während das darunter befindliche, warme Wasser dort stabil geschichtet bleibt und erst langsam zum Vorlauf hin verdrängt wird. Die bekannte Anlage hat daher den Nachteil, daß nach einem Verbrauch des Eisvorrats im Behälter noch verhältnismäßig lange nur hochtemperiertes Wasser der Anlage entnommen werden kann, obwohl darin schon Eis und Kaltwasser vorhanden sind.

Wegen dieser Nachteile ist bei bekannten, ausgeführten Anlagen ähnlicher Art vorgesehen, daß das erwärmte Wasser nicht direkt in den Behälter zurückfließt, sondern dem Wärmeaustauscher aufgegeben wird. Dies hat gegenüber dem vorerwähnten Fall den Vorteil, daß bei hohem Kältebedarf die gesamte Leistung des Wärmeaustauschers zur Abkühlung des ihm aufgegebenen wärmeren Rücklaufwassers verwendet wird und dies sich nach dem Verbrauch des Eisvorrats nicht mit der hohen Rücklauftemperatur im Behälter sammelt, sondern mit einer durch den Wärmetauscher herabgesetzten Temperatur. Da aber die Kälteleistung des Wärmetauschers wesentlich geringer als der Spitzenverbrauch ist, ist auch diese Temperatur noch verhältnismäßig hoch. Somit besteht auch hier die Gefahr der Temperaturschichtung, die wie in dem zuvor beschriebenen Fall dazu führt, daß auch nach dem Abklingen der Spitzenbelastung während einer gewissen Zeitspanne dem Behälter nur verhältnismäßig warmes Wasser entnommen werden kann, obwohl er schon Kaltwasser und Eis in seinem oberen Bereich enthält. Dieser Nachteil hält sich in Grenzen, wenn die Vertikalabmessungen des Eis-Wasser-Speicherteils des Behälters nicht groß sind; denn je geringer diese Abmessungen sind, umso weniger stabil ist die Temperaturschichtung des Wassers im Behälter und umso größer ist der vertikale Austausch. Deshalb begrenzt man im Stand der Technik die Höhe des Eis-Wasser-Vorrats im Behälter auf die Größenordnung von 1 bis 3 m, so daß eine etwa unter der Eisschicht befindliche Schicht wärmeren Wassers während des im Normalbetrieb periodisch stattfindenden Vordringens des Eisvorrats in tiefere Behälterbereiche bald beseitigt wird.

Dabei kommt die begrenzte Höhe der Aufstellung in Gebäudestockwerken entgegen, führt aber bei großen Kühlleistungen zu beträchtlichen Horizontalabmessungen. Da man bemüht ist, den Wäremaustauscher möglichst gleichmäßig über die gesamte Fläche des Eis-Wasser-Vorrats zu erstrecken, ist bei einem Behälter mit großen Horizontalabmessungen der Wärmeaustauscher sehr aufwendig. Weniger aufwendig ist eine kompakte Bauweise mit geringen Horizontalabmessungen. Dies läßt sich aber nur bei schlanker Bauart des Behälters mit großem Verhältnis von Höhe zu Breite verwirklichen, die man aus den genannten Gründen bislang nur bei kleinen Anlagen kennt, bei denen die Höhe des Eis-Wasser-Speicherteils selbst bei geringer Horizontalausdehnung gering ist.

Der Erfindung liegt daher die Aufgabe zugrunde, eine Anlage der eingangs genannten Art zu schaffen, die die Möglichkeit zu schlanker Aufstellung im Freien ohne wärmewirtschaftliche Nachteile bietet.

Die Lösung liegt in der Kombination der Merkmale des Anspruchs 1. Die einfache Bauweise, bei der der Behälter sowohl die Tragkonstruktion als auch die Umhüllung des Wärmeaustauschers bildet, ist nur dann wirtschaftlich, wenn der im Bereich des Wärmeaustauschers von dem Behälter eingeschlossenen Leerraum so gering wie möglich gehalten und also die Horizontalabmessungen des Behälters gleichfalls gering gehalten wird. Dies hat die Konsequenz, daß der Eis-Wasser-Behälter mit geringerer Horizontalausdehnung und größerer Höhe als bislang üblich ausgeführt wird. Die Verbesserung der thermodynamischen Verhältnisse wird dadurch erreicht, daß der Vorlaufanschlup oben liegt, d.h. in demjenigen Bereich des Behälters, in welchem sich selbst in den ungünstigsten Betriebszuständen die kälteste Wasserschicht befindet. So ist auch dann für die Lieferung des kältestmöglichen Wassers gesorgt, wenn sich im Behälter unten eine warme Wasserschicht einstellen sollte. Außerdem kommt eine Temperaturschichtung weniger leicht zustande, da das unten in den Behälter eintretende Rücklaufwasser bei Spitzenlast eine Temperatur oberhalb 4°C hat, die es aufsteigen läßt und dadurch eine vertikale Durchströmung von unten nach oben bewirkt. Durch diesen Kunstgriff wird es möglich, den Eis-Wasser-Speicherraum im Behälter wesentlich höher als bisher üblich auszuführen, vorzugsweise mehr als 4 m hoch. Entsprechend verringert sich der Durchmesser, so daß sich der Behälterdurchmesser an den Horizontalplatzbedarf des Wärmetauschers anpassen läßt und damit nutzloser Leerraum vermieden wird. Die Anordnung des Wärmetauschers im Behälter einerseits und die Herbeiführung einer Vertikalströmung im Eis-Wasser-Vorrat andererseits ergänzen sich somit in überraschender Weise.

Die Vertikalströmung von unten nach oben sowie die Durchmischung von Wasserschichten wird dadurch gefördert, daß der Behälter mit einer Mischeinrichtung in Form einer Einrichtung zum Einblasen von Luft ausgerüstet wird. Solche Mischung ist bei niedrigen Eis-Wasser-Behältern zwar bekannt; bei höheren Behältern mit geringerer Grundfläche arbeitet sie jedoch im Verhältnis zum Energieaufwand effektiver.

Hinsichtlich des Anspruchsmerkmals, daß das Verhältnis der Höhe zum Durchmesser des Eis-Wasser-Speicherteils des Behälters eine bestimmte Mindestgröße hat tritt dann, wenn der Behälter keine zylindrische Querschnittsgestalt hat, an die Stelle des Durchmessers der hydraulische Durchmesser (4 x Grundfläche / Umfang).

Zylindrische Silobauweise führt zu einer besonders günstigen Platzbeanspruchung und einer günstigen Materialausnutzung im Hinblick auf die Aufnahme des Wärmetauschergewichts. Das Merkmal, daß im Bereich des Wärmetauschers so wenig Leerraum von dem Behälter umgeschlossen sein soll, gilt dann nach der Erfindung bei zylindrischer Bauweise als erfüllt, wenn, der Behälterdurchmesser etwa gleich der Diagonalabmessung des Wärmetauschers (oder der Wärmeaustauschergruppe) oder wenig größer ist (bis etwa zum Faktor 1,5 oder besser 1,2). Dabei führt die Unterbringung des im Horizontalschnitt rechteckig gestalteten Wärmeaustauscherpakets in dem zylindrischen Mantel dazu, daß auf den Hauptseiten des Wärmeaustauschers hinreichend Platz für Wartungsarbeiten verbleibt.

Der Behälter benötigt keinen oberen Abschluß, der gleichzeitig hinreichende Festigkeit zur Aufnahme des Wärmetauschergewichtes aufweisen müßte. Statt dessen sind innen an den über die Höhe des Wärmetauschers hochgezogenen Behälterwänden Halterungen für den Wärmeaustauscher vorgesehen. Die Abdeckung braucht lediglich Witterungsgesichtspunkte zu berücksichtigen. Eine durchgehende Wärmeisolierung der Wände läßt sich einfacher verwirklichen als bei der Ausführung von Behälter und Wärmetauscher in gesonderten Einheiten.

Die Erfindung wird im folgenden näher unter Bezugnahme auf die Zeichnung erläutert, die ein vorteilhaftes Ausführungsbeispiel etwa maßstäblich veranschaulicht. Darin zeigen:
Fig. 1 einen vertikalen Längsschnitt und
Fig. 2 einen horizontalen Querschnitt gemäß den in Fig. 1 angegebenen Pfeilen II-II.

Auf dem Fundament 1 erhebt sich der siloförmige Behälter 2 mit einer Höhe von bspw. 10 m und einem Durchmesser seiner zylindrischen Seitenwände von bspw. etwa 4 m. Seine Seitenwände 3 bestehen aus geeignetem Material, bspw. Edelstahl mit Wärmedämmschicht. Seine Haube 4 dient lediglich dem Wetter- und Wärmeschutz und stellt daher keine besonderen statischen Anforderungen. Der untere Teil des Behälters ist für die Speicherung von Eis-Wassergemisch vorgesehen und zwar bis zu der bei 5 angedeuteten maximalen Füllhöhe bei 6 m, die durch einen nicht dargestellten Sensor und ggfs. Überlauf gesichert wird. Geeignete Stutzenanschlüsse 6, 7 dienen der Zu- bzw. Abfuhr von Wasser. Sie können - wie bei 7α angedeutet - durch ein Lochblechwehr vor dem Abzug von stückigem Eis geschützt werden. Da zwischen dem tief angeordneten Zufuhrstutzen 6 (Rücklauf) und dem nahe der Oberfläche des Eis-Wasser-Vorrats angeordneten Abfuhrstutzen 7 (Vorlauf) eine Höhendifferenz vorhanden ist, ergibt sich eine vertikale Durchströmung des Eis-Wasser-Vorrats von unten nach oben.

Oberhalb des Eis-Wasser-Speicherraums ist der Wärmetauscher 8 vorgesehen, der über geeignete Halterungen 9 von der Wand 3 getragen wird. Er hat quadrische Gestalt, so daß sich zwischen seinen Seitenflächen und der Wand 3 Zugangsräume 10 zu Wartungszwecken bilden, die über eine Leiter 11, eine Bühne 12 und eine Türöffnung 13 zugänglich sind, wobei ein Gitterrost 14 zur Bildung einer Standfläche vorgesehen sein kann.

Die zylindrische Silobauweise verbindet hohes Aufnahmevolumen mit geringem Stellplatzbedarf und geringem konstruktiven Aufwand; denn die Tragfähigkeit der zylindrischen Wände in bezug auf das Wärmetauschergewicht ist größer als die von anderen Behälterformen, zumal dann, wenn der Behälterdurchmesser kaum größer als die Diagonalabmessung des Wärmetauschers ist und das Verhältnis der maximalen Eisspeicherhöhe 5 zum Durchmesser größer als 1 und insbesondere größer als 1,3 ist. Das Verhältnis der Gesamthöhe zum Durchmesser ist zweckmäßigerweise größer als 2. Dies steht insofern im Gegensatz zu bisher üblichen Eisspeicheranordnungen großer Kapazität, als man bemüht war, wenigstens eine Horizontalabmessung groß und die vertikale Abmessung gering zu halten. Dies hängt damit zusammen, daß die durch das Aufschwimmen des Eises im Wasser verursachte Entmischung eine mehr horizontale Durchströmung des Behälters nahezulegen schien, während die erfindungsgemäße Anordnung eine mehr vertikale Durchströmung erzielt. Besonders vorteilhaft ist deshalb die Kombination der erfindungsgemäßen Anordnung mit einer im Eisspeicherteil des Behälters vorgesehenen Mischeinrichtung, die vorzugsweise von einer Einrichtung zum fein verteilten Einblasen von Luft in Bodennähe des Behälters gebildet wird. Eine solche Einrichtung ist bei 15 angedeutet, nämlich ein Rohr oder mehrere Rohre mit Wandungsbohrungen, aus denen Luft austritt und nach oben perlt.

## Patentansprüche

1. Kaltwassererzeugungsanlage mit einem Behälter (2) zur Aufnahme eines Eis-Wasser-Gemischs, einem darüber angeordneten Wärmeaustauscher (8) zur periodischen Eiserzeugung sowie mit Rohrleitungsanschlüssen (6, 7) für die Zu- bzw. Abfuhr von Wasser, wobei der vom Behälter (2) getragene Wärmeaustauscher (8) im Oberraum des Behälters (2) angeordnet ist und die Rohrleitungsanschlüsse (6, 7) für die Zu- bzw. Abfuhr von Wasser an dem Behälter (2) einen Höhenabstand aufweisen, wobei der Eis-Wasser-Speicherteil des Behälters (2) mindestens 4 m hoch ist und ein Verhältnis seiner Höhe zu seinem Durchmesser größer als 1, vorzugsweise größer als 1,3 hat und der Vorlaufanschluß im oberen Bereich und der Rücklaufanschluß im unteren Bereich des Eis-Wasser-Speicherteils vorgesehen sind.

2. Kaltwassererzeugungsanlage nach Anspruch 1, dadurch gekennzeichnet, daß der Behälterdurchmesser etwa gleich der Diagonalabmessung des Wärmeaustauschers oder wenig größer ist.

3. Kaltwassererzeugungsanlage nach Anspruch 1 oder 2, dadurch gekennzeichnet, daß der Behälter (2) eine Mischeinrichtung (15) in Form einer Einrichtung zum Einblasen von Luft enthält.

4. Kaltwassererzeugungsanlage nach einem der Ansprüche 1 bis 3, dadurch gekennzeichnet, daß der Behälter (2) zylindrisch ist.

## Claims

1. A cold-water producing installation having a container (2) for accommodating an ice-water mixture, a heat-exchanger (8) arranged thereabove for periodic ice production and pipe connections (6, 7) for the inlet and outlet of water, wherein the heat-exchanger (8) supported by the container (2) is disposed in the upper chamber of the container (2) and the pipe connections (6, 7) of the container (2) for the inlet and outlet of water are vertically spaced apart, wherein the ice-water storage part of the container (2) is at least 4 m high and has a ratio of its height to its diameter of more than i, preferably of more than 1.3 and the inflow connector is provided in the upper region and the return flow connector is provided in the lower region of the ice-water storage part.

2. A cold-water producing installation according to Claim 1, characterised in that the container diameter is approximately the same as or slightly larger than the diagonal dimension of the heat exchanger.

3. A cold-water producing installation according to Claim 1 or 2, characterised in that the container (2) contains a mixing device (15) in the form of a device for blowing in air.

4. A cold-water producing installation according to any one of Claims 1 to 3, characterised in that the container (2) is cylindrical.

## Revendications

1. Installation de production d'eau froide comportant un récipient (2) pour recevoir un mélange de glace et d'eau, un échangeur de chaleur (8) disposé au-dessus de ce récipient et destiné à produire périodiquement de la glace, et des raccords de tuyaux (6, 7) respectivement pour l'arrivée et la sortie d'eau, l'échangeur de chaleur (8) étant porté par le récipient (2) et disposé dans la partie supérieure du récipient (2), et les raccords de tuyaux (6, 7) pour l'arrivée et la sortie d'eau étant verticalement distants sur le récipient (2), installation dans laquelle la partie de stockage de glace et d'eau du récipient (2) est haute d'au moins 4 m et présente un rapport de sa hauteur à son diamètre supérieur à 1, de préférence supérieur à 1,3, et dans laquelle le branchement aller est prévu dans la région supérieure et le branchement de retour dans la région inférieure de la partie de stockage de glace et d'eau.

2. Installation de production d'eau froide selon la revendication 1, caractérisée en ce que le diamètre du récipient est approximativement égal ou légèrement supérieur à la dimension diagonale de l'échangeur de chaleur.

3. Installation de production d'eau froide selon la revendication 1 ou 2, caractérisée en ce que le récipient (2) contient un dispositif mélangeur (15) sous la forme d'un dispositif d'insufflation d'air.

4. Installation de production d'eau froide selon l'une quelconque des revendications 1 à 3, caractérisée en ce que le récipient (2) est cylindrique.
